# EUROPÄISCHE PATENTSCHRIFT

(11) **EP 0 169 833 B1**
(45) Veröffentlichungstag und Bekanntmachung des Hinweises auf die Patenterteilung: **26.09.1990**
(21) Anmeldenummer: 85890163.0
(22) Anmeldetag: 23.07.1985
(51) Int. Cl.: B61D 27/00

(54) **Eisenbahnwagen mit Heiz- bzw. Klimaanlage**
Railway carriage with heating and air conditioning
Voiture ferroviaire avec installation de chauffage et de climatisation

(30) Priorität: 27.07.1984 AT 2449/84
(43) Veröffentlichungstag der Anmeldung: 29.01.1986
(73) Patentinhaber: ALEX. FRIEDMANN KOMMANDITGESELLSCHAFT, A-1200 Wien (AT)
(72) Erfinder: Paradeiser, Josef, A-2103 Langenzersdorf (AT)
(74) Vertreter: Fuchs, Franz-Josef, Dr.-Ing.

(56) Entgegenhaltungen:
- DE-A- 2 613 608
- DE-A- 2 851 046
- US-A- 4 178 840

## Beschreibung

Die Erfindung betrifft einen Eisenbahnwagen mit Heiz- bzw. Klimaanlage, zumindest einem Abteil und einem unter dem Fenster des Abteils verlaufenden Grundluftkanal zur Zufuhr von geheizter bzw. klimatisierter Grundluft zum Abteil, welches eine eigene Nachheizanlage aufweist, die über zumindest eine Verbindungsöffnung von aus dem Grundluftkanal austretender Luft durchströmt ist und Auslässe hat, die mit unter den Sitzen bzw. im Bereich der Fensterunterkante angeordneten Ausströmöffnungen im Abteil zusammenwirken, wobei die Nachheizanlage zusammen mit dem Grundluftkanal von einer auch den Kanal zur Luftführung zu den Ausströmöffnungen im Bereich der Fensterunterkante beinhaltenden Abdeckung mit Abstand überdeckt ist, die im Bereich zwischen den Sitzen unter der Sitzhöhe Umluft Rückströmöffnungen aufweist, die zusammen mit Auslässen der Nachheizanlage in einen zu den Ausströmöffnungen im Bereich der Fensterunterkante führenden Kanal münden, und die Ausströmöffnungen in dieser Abdeckung unter den Sitzen angeordnet sind.

Eine derartige Anordnung ist beispielsweise durch die AT-A-334.417 bekannt geworden und zwar im Zusammenhang mit einer die Luftverteilung bestimmenden Umlenkklappe, deren Stellung von der Lufttemperatur abhängig ist. Diese Anordnung bietet primär den Vorteil, daß die Temperatur bzw. auch die Durchströmmenge der Grundluft mittels recht einfacher Regeleinrichtungen für den ganzen Eisenbahnwagen auf einen bestimmten Pilotwert geregelt werden kann, wobei das insbesonders von der Fahrgastbesetzung abhängige individuelle Abteilklima durch entsprechende Nachheizung ohne Auswirkung auf die anderen Abteile eingestellt werden kann. Nachteilig ist bei der bekannten Anordnung allenfalls, daß die Nachregelung der Temperatur vom Querschnitt der diversen Durchströmöffnungen und den gegebenen Druckunterschieden abhängig und damit in ihrer Geschwindigkeit beschränkt ist, so daß sich ein behagliches Klima unter Umständen erst relativ spät einstellt.

Die Erfindung hat sich daher die Aufgabe gestellt, unter optimaler Ausnützung der vorhandenen Durchströmquerschnitte einen möglichst raschen und großen Luftdurchsatz zu erzielen, um die gewünschte Lufttemperatur möglichst rasch zu erreichen.

Dies wird erfindungegemäß dadurch erzielt, daß die Ausströmöffnungen direkt von dahinterliegenden düsenförmig ausgebildeten Auslässen der Nachheizanlage durchblasen sind, und daß zusätzliche Umluft-Rückströmöffnungen unmittelbar unterhalb der Sitze angeordnet und durch die gegenüber den Auslässen vergrößert ausgebildeten Ausströmöffnungen gebildet sind, wobei ein Unterdruckbereich am Außenrand der vergrößert ausgebildeten Ausströmöffnungen geschaffen wird.

Da - wie eingangs bereits erwähnt - nur ein Teil der über den Grundluftkanal jedem Abteil zugeführten Luft durch die Nachheizanlage strömt, kann diese kleiner und mit geringerer Leistung ausgeführt werden; eine damit allenfalls einhergehende geringfügige Absenkung der Ansprechgeschwindigkeit bei gewünschten bzw. bei geändertem Besetzungsgrad erforderlich werdenden Temperaturänderungen im Abteil läßt sich leicht dadurch kompensieren, daß die schließlich die abteilspezifische Änderung bewirkende nachgeheizte Luft an Stellen ausgeblasen wird, die eine direkte bzw. raschere Wahrnehmung durch den Reisenden sicherstellen - also insbesonders im fußbodennahen Bereich des Abteiles.

Durch die Anordnung der Nachheizanlage zusammen mit dem Grundluftkanal innerhalb einer auch zur Luftführung zu den Ausströmöffnungen an der Fensterunterkante dienenden Abdeckung -was ebenso wie die Vorsehung von Umluft-Rückströmöffnungen im Bereich zwischen den Sitzen in dieser Abdeckung an sich aus der genannten AT-A-334.417 bekannt ist - sowie durch die Ausbildung und Anordnung-der Ausströmöffnungen unter den Sitzen und der zusätzlichen Rückströmöffnungen unter den Sitzen ergibt sich der wesentliche Vorteil, daß die Rückführung von Abteilumluft im wesentlichen über die ganze Breite des Abteils und auch im Fußbereich unter den Sitzen sichergestellt werden kann, wozu insbesonders im Bereich unter den Sitzen die düsenförmigen Auslässe der Nachheizanlage aktiv beitragen. Durch diese genannte Anordnung der düsenförmigen Auslässe der Nachheizanlage unterhalb der Sitze wird zusammen mit den dort vorgesehenen, vergrößert ausgebildeten Ausströmöffnungen ein den raschen Luftdrucksatz fördernder Unterdruckbereich am Außenrand der vergrößert ausgebildeten Ausströmöffnungen geschaffen, durch den Abteilumluft ins Innere der Abdeckung und von dort nach Mischung mit aus der Nachheizanlage ausströmender Luft zu den entsprechenden Ausströmöffnungen geführt wird.

Die Erfindung wird im folgenden anhand des in der Zeichnung dargestellen Ausführungsbeispiels näher erläutert.

Fig. 1 zeigt eine teilweise schematische Ansicht eines Abteils eines erfindungsgemäß ausgebildeten Eisenbahnwagens in Richtung zur Fensterseite,
Fig. 2 zeigt einen teilweisen Schnitt entlang der Linie 11-11 in Fig. 1,
Fig. 3 zeigt einen teilweise schematisch dargestellten Schnitt entlang der Linie 111-111 in Fig. 1 in vergrößertem Maßstab und
Fig. 4 zeigt einen teilweise schematisch dargestellten Schnitt entlang der Linie IV-IV in Fig. 1 - wiederum in vergrößertem Maßstab.

Ein Eisenbahnwagen - von dem nur der Bereich eines Abteils 1 dargestellt ist - ist mit einer nicht dargestellten Klima bzw. Heizanlage versehen, die über einen Grundluftkanal 2 geheizte bzw. klimatisierte Grundluft zum Abteil 1 zuführt. Im Abteil 1 bzw. in jedem derartigen Abteil ist eine eigene Nachheizanlage 3 vorgesehen, die über Verbindungsöffnungen 4 von aus dem Grundluftkanal 2 austretender Luft durchströmt ist und ihrerseits Auslässe 5, 5' hat die mit Ausströmöffnungen 6,7,8 im Abteil 1 zusammenwirken.

Die im Grundluftkanal 2 zugeführte Luft ist von der nicht dargestellten Klima- bzw. Heizanlage in Zusammenwirkung mit deren Regelung bezüglich Temperatur- und gegebenenfalls auch Luftmenge auf einen Pilotwert geregelt, der die äußeren klimatischen Bedingungen sowie unter Umständen auch die Besetzungsbedingungen in einem Pilotabteil berücksichtigt. Zur individuellen Nachregelung in jedem einzelnen Abteil dient die Nachheizanlage 3, welche ein zusätzliches Aufheizen der vorgeheizten bzw. vorklimatisierten Grundluft ermöglicht. Zu diesem Zwecke ist im dargestellten Ausführungsbeispiel auf dem mit Isolierwänden 9 versehenen Grundluftkanal 2 ein Gehäuse 10 aufgesetzt, dessen Innenraum den eigentlichen Nachheizkörper 11 aufnimmt und über die Verbindungsöffnung 4 mit dem Grundluftkanal 2 in Verbindung steht. Die Isolierwände 9 können beispielsweise aus Blechwänden mit Korkverkleidung bestehen; das Gehäuse 10 kann etwa als verschraubter oder vernieteter Blechteil ausgeführt sein.

Der Grundluftkanal 2 weist-wie insbesonders aus Fig. 4 ersichtlich ist - zusätzlich zur Verbindungsöffnung 4 zur Nachheizanlage 3 noch zumindest eine separate Auslaßöffnung 12 auf, die unter Umgehung der Nachheizanlage 3 mit der im Bereich der Fensteroberkante vorgesehenen Ausströmöffnung 8 über einen Luftkanal 13 in Verbindung steht. Der Luftkanal 13 ist im dargestellten Ausführungsbeispiel in die Wagenaußenwand 14 integriert, jedoch wäre auch durchaus eine auf die Innenseite der Wagenaußenwand 14 aufgesetzte Befestigung des Luftkanals 13 möglich. Die Ausströmöffnung 8 kann sich beispielsweise zwischen zwei an beiden Seiten der Fensterränder 15 nach oben gezogenen Luftkanälen 13 über den ganzen Bereich der Fensteroberkante erstrecken, was eine Ausströmung mit niederer Geschwindigkeit ermöglicht, und jede Belästigung der Reisenden vermeidet.

Der unter dem Fenster 16 im Fußbodenbereich verlaufende Grundluftkanal 2 liefert also über die Luftkanäle 13 Grundluft zu der obenliegenden Ausströmöffnung 8, wobei die Temperatur dieser Grundluft die bei angenommener mittlerer Abteilbesetzung erforderliche Heizung bzw. Klimatisierung ermöglicht. Die für eine Änderung des individuellen Abteilklimas erforderliche Ausblasung von nachgeheizter Luft erfolgt einerseits an den Ausströmöffnungen 6 unter den Sitzen 17 und andererseits an der Ausströmöffnung 7 im Bereich der Fensterunterkante.

Die Ausströmöffnungen 6 unter den Sitzen 17 sind in einer Abdeckung 18 des Grundluftkanals 2 ausgebildet, welche gleichzeitig auch zur Führung von Abteilumluft dient und den Grundluftkanal 2 samt aufgesetzter Nachheizanlage 3 mit Abstand überdeckt. Die Ausströmöffnungen 6 werden direkt von den dahinterliegenden, düsenförmig ausgebildeten Auslässen 5 der Nachheizanlage 3 durchblasen, wobei - wie insbesonders in Fig. 4 ersichtlich - durch die gegenüber den Auslässen 5 vergrößert ausgebildeten Auslaßöffnungen 6 ein bestimmter Querschnitt am Rand der Ausströmöffnungen 6 freibleibt, der infolge des sich dort beim Austreten von nachgeheizter Luft aus der Nachheizanlage 3 bildenden Unterdrukkes als Rückströmöffnung für Abteilumluft ins Innere der Abdeckung 18 wirkt. In Fig, 1 und Fig. 3 sind weitere Rückströmöffnungen 19 im Bereich unter den Fenstern in der Abdeckung 18 dargestellt, die ebenfalls einen Eintritt von Abteilumluft ins Innere der Abdeckung 18 ermöglichen. Die über die Rückströmöffnungen am Rand der Ausströmöffnung 6 einerseits bzw, 19 andererseits zugeführte Abteilumluft wird im Bereich der zur Ausströmöffnung 7 gerichteten Auslässe 5' (Fig. 3) mit aus der Nachheizanlage 3 austretender nachgeheizter Luft gemischt und über die Ausströmöffnung 7 an der Fensterunterkante ausgeblasen. Damit ist insbesonders bei niedrigen Außentemperaturen und Heizbetrieb der kritische Fensterbereich mit einer erhöhten Menge an erwärmter Luft versehen, was den Reisekomfort erhöht.

Der Vollständigkeit halber ist noch zu erwähnen, daß in Fig. 1 auch Ausklapptische 20, ein Abfallbehälter 21 sowie Teile des Verstellmechanismus 22 für die Sitze 17 dargestellt sind; diese Teile sind in den anderen Fig. der Einfachheit halber weggelassen.

## Patentansprüche

Eisenbahnwagen mit Heiz- bzw. Klimaanlage, zumindest einem Abteil und einem unter dem Fenster des Abteils verlaufenden Grundluftkanal (2) zur Zufuhr von geheizter bzw. klimatisierter Grundluft zum Abteil, welches eine eigene Nachheizanlage (3) aufweist, die über zumindest eine Verbindungsöffnung (4) von aus dem Grundluftkanal austretender Luft durchströmt ist und Auslässe (5, 5') hat, die mit unter den Sitzen bzw. im Bereich der Fensterunterkante angeordneten Ausströmöffnungen (6, 7, 8) im Abteil zusammenwirken, wobei die Nachheizanlage (3) zusammen mit dem Grundluftkanal (2) von einer auch den Kanal zur Luftführung zu den Ausströmöffnungen (7) im Bereich der Fensterunterkante beinhaltenden Abdekkung (18) mit Abstand überdeckt ist, die im Bereich zwischen den Sitzen (17) unter der Sitzhöhe Umluft-Rückströmöffnungen (19) aufweist, die zusammen mit Auslässen (5') der Nachheizanlage in einen zu den Ausströmöffnungen (7) im Bereich der Fensterunterkante führenden Kanal münden, und die Ausströmöffnungen (6) in dieser Abdeckung (18) unter den Sitzen (17) angeordnet sind, dadurch gekennzeichnet, daß die Ausströmöffnungen (6) direkt von dahinterliegenden düsenförmig ausgebildeten Auslässen (5) der Nachheizanlage (3) durchblasen sind, und daß zusätzliche Umluft-Rückströmöffnungen unmittelbar unterhalb der Sitze (17) angeordnet und durch die gegenüber den Auslässen (5) vergrößert ausgebildeten Ausströmöffnungen (6) gebildet sind, wobei ein Unterdruckbereich am Außenrand der vergrößert ausgebildeten Ausströmöffnungen (6) geschaffen wird.

## Revendications

Véhicule ferroviaire comportant une installation de chauffage et de climatisation, au moins un compartiment et un conduit (2) véhiculant l'air de base, qui s'étend au-dessous de la fenêtre du compartiment et qui sert a envoyer l'air de base chauffé ou conditionné au compartiment, qui possède une installation propre de réchauffage (3), qui est traversée, grâce à la présence d'au moins une ouverture de communication (4), par l'air sortant du conduit véhiculant l'air de base et possède des sorties (5, 5'), qui coopérent avec des ouvertures de sortie (6, 7, 8) disposées au-dessous des sièges ou dans la zone du bord inférieur de la fenêtre, dans le compartiment, et dans lequel l'installation de réchauffage (3) ainsi que le conduit (2) véhiculant l'air de base, sont recou- verts, à une certaine distance, par un capot (18) qui contient également le canal servant a envoyer l'air aux ouvertures de sortie (7) situées dans la zone du bord inférieur de la fenêtre et qui pos- séde, dans la zone comprise entre les sièges (17), au-dessous du niveau de l'assise de ces derniers, des ouvertures (19) de reflux de l'air de circulation, qui débouchent, ainsi que les sorties (5') de l'installation de réchauffage, dans un canal aboutissant aux ouvertures de sortie (7) au voisinage du bord inférieur de la fenêtre, et dans lequel les ouvertures de sortie (6) sont disposées dans ce capot (18), au-dessous des sièges (17), caractérisé en ce que les ouvertures de sortie (6) sont alimentées directement par des sorties (5) de l'installation de rechauffage (3), qui sont disposées en arriére des ouvertures de sortie et sont réalisées sous la forme de buses, et que des ouvertures supplémentaires de reflux de l'air en circulation sont disposées directement au-dessous des sièges (17) et sont formées par les ouvertures de sortie (6) réalisées avec une taille accrue par rapport aux sorties (5), une zone de dépression étant créée au niveau du bord extérieur des ouvertures de sortie (6) de taille accrue.

## Claims

A railway carriage with heating and air conditioning, at least one compartment and a base air channel (2), extending below the window of the compartment, for supplying heated or conditioned base air to the compartment, which has its own secondary heating system (3), which system has air flowing through it emanating from the base air channel by way of at least one connecting opening (4), and which system has outlets (5, 5') which cooperate with discharge openings (6,7,8) in the compartment, arranged in the region of the lower edge of the window, wherein the secondary heating system (3) together with the base air channel (2) is covered, with clearance, by a covering (18) also containing the channel for air supply to the discharge openings (7) in the region of the lower edge of the window, said covering having, in the region between the seats (17), below the seat height, circulating-air return-current openings (19), which open, together with outlets (5') of the secondary heating system, into a channel leading to the discharge openings (7) in the region of the lower edge of the window, and the discharge openings (6) in this covering (18) are arranged under the seats (17), characterised in that the discharge openings (6) are blown through directly from nozzle-like outlets (5), lying therebehind, of the secondary heating system (3), and in that additional circulating-air return-current openings are arranged directly below the seats (17) and are formed by the discharge openings (6), enlarged relative to the outlets (5), wherein a low pressure region is created on the outer edge of the enlarged discharge openings (6).
